# EUROPÄISCHE PATENTSCHRIFT

(11) **EP 2 064 685 B1**
(45) Veröffentlichungstag und Bekanntmachung des Hinweises auf die Patenterteilung: **22.10.2014**
(21) Anmeldenummer: 07802190.4
(22) Anmeldetag: 06.09.2007
(51) Int. Cl.: G08B 17/00

(54) **VERFAHREN UND ANLAGE ZUR IDENTIFIZIERUNG EINES GEFAHRENMELDERS**
METHOD AND SYSTEM FOR IDENTIFYING A HAZARD WARNING DEVICE
PROCÉDÉ ET ÉQUIPEMENT POUR L'IDENTIFICATION D'UN AVERTISSEUR DE DANGER

(30) Priorität: 19.09.2006 DE 102006043867
(43) Veröffentlichungstag der Anmeldung: 03.06.2009
(73) Patentinhaber: Novar GmbH, 41469 Neuss (DE)
(72) Erfinder: MARKUS, Ueding, 41749 Viersen (DE)
(74) Vertreter: Prietsch, Reiner
(86) Internationale Anmeldenummer: PCT/EP2007/007797
(87) Internationale Veröffentlichungsnummer: WO 2008/034527

(56) Entgegenhaltungen:
- EP-A- 1 184 825
- WO-A-00/72284
- WO-A-99/36891
- DE-A1-102004 036 743
- US-A- 5 831 526

## Beschreibung

Die Erfindung betrifft ein Verfahren mit den Merkmalen des Oberbegriffes des Anspruches 1 sowie Gefahrenmeldeanlagen mit den Merkmalen der Oberbegriffe der Ansprüche 6 und 7.

Aus der DE 10 2004 036 743 A1 ist eine Gefahrenmeldeanlage der vorstehend angegebenen Gattung bekannt. Deren Melder können selbsttätig auf eine oder mehrere Begleitgrößen insbesondere eines Brandes und/oder eines Einbruchs ansprechen. Dieselbe Anlage kann von Hand auslösbare Gefahrenmelder, z.B. Feuermelder und/oder Paniktaster, umfassen. Zumindest einzelne Melder sind neben der üblichen, den Betriebszustand signalisierenden LED mit einer weiteren, sehr leuchtstarken LED ausgerüstet. Jeder dieser Melder hat eine Treiberschaltung, die nach Aktivierung die LED in einem Blinktakt Lichtblitze abstrahlen lässt, von denen jeder zur Minimierung der erforderlichen aber nur beschränkt verfügbaren elektrischen Speiseleistung wiederum aus einer Folge von sehr kurzen Blitzpulsen besteht. Deren Pulsdauer und das Puls-/Pausen-Verhältnis sind so gewählt, dass diese Blitzpulse für das Auge zu einem einzigen Lichtblitz verschmelzen.

Diese Gefahrenmeldeanlage kann so betrieben werden, dass im Alarmfall nicht nur die LED eines in den Alarmzustand gegangenen Melders sondern auch die LEDs einer konfigurierbaren Anzahl weiterer, so ausgestatteter Melder Lichtblitze abgeben, z.B. um einen Gefahrenbereich um den in den Alarmzustand gegangenen Melder herum kenntlich zu machen. Hierzu schickt die Zentrale ein entsprechendes Datentelegramm an die betreffenden Melder, deren Signalverarbeitungsschaltung daraufhin die LED über deren Treiberschaltung aktiviert.

In diesem Fall ist es für einen Beobachter schwierig, unter einer Mehrzahl von Lichtblitze abgebenden Meldern denjenigen visuell zu identifizieren, der in den Alarmzustand gegangen ist und mithin der auslösende Melder ist, denn die intensiven Lichtblitze überdecken durch Blendung das Lichtsignal der üblichen, lichtschwachen Betriebskontroll-LED.

Aus der US 2002/0101189 A1 ist eine Positionsleuchte für Flugzeuge bekannt. Die Positionsleuchte besteht aus einer Vielzahl ringförmig und in mehreren Ebenen übereinander angeordneter LEDs. Sie kann Lichtsignale in Form von Doppelblinks abgeben. Diese sind jedoch kein Kriterium zu Identifizierung eines bestimmten Flugzeugs unter einer großen An zahl von mit der gleichen Positionsleuchte ausgestatteten Flugzeugen im gleichen Luftraum.

Der Erfindung liegt die Aufgabe zugrunde, ein Verfahren und eine Anlage der jeweils einleitend angegebenen Gattung zu schaffen, die es unter den genannten Bedingungen einem Beobachter ermöglichen, unter einer Mehrzahl von Lichtblitze aussendenden Meldern den oder die in den Alarmzustand gegangenen Melder zu identifizieren, ohne dass dadurch für den oder diese Melder ein nennenswerter Mehrbedarf an elektrischer Speiseleistung entsteht.

Bei einem Verfahren der einleitend angegebenen Gattung ist diese Aufgabe erfindungsgemäß dadurch gelöst, dass der in den Alarmzustand gegangene Melder auf die Erzeugung von Doppelblitzen umgeschaltet wird.

Die Umschaltung auf die Erzeugung von Doppelblitzen kann z.B. durch ein melderinternes, den Alarmzustand repräsentierendes Signal bewirkt werden.

Stattdessen kann die Umschaltung auf die Erzeugung von Doppelblitzen durch ein Datentelegramm der Zentrale bewirkt werden.

Insbesondere kann die Umschaltung durch eine UND-Verknüpfung des melderinternen, den Alarmzustand repräsentierenden Signals und eines aus einem Datentelegramm der Zentrale abgeleiteten Signals bewirkt werden.

Weil der Takt der Einzelblitze melderintern erzeugt wird, bietet es sich an, die Doppelblitze in dem gleichen Takt, d. h. mit der gleichen Folgefrequenz wie die Einzelblitze zu erzeugen.

Bei einer Gefahrenmeldeanlage gemäß dem Oberbegriff des Anspruches 6 ist die oben genannte Aufgabe der Erfindung durch die kennzeichnenden Merkmale des Anspruches 6 gelöst.

Ein in den Alarmzustand gegangener Melder schaltet also auf die Abgabe von Doppelblitzen nicht selbsttätig um sondern erst nach Erhalt des entsprechenden, durch das zweite Datentelegramm repräsentierten Befehls von der Zentrale.

Die gleiche Aufgabe wird bei einer gattungsgleichen Gefahrenmeldeanlage auch durch die im kennzeichnenden Teil des Anspruches 7 angegebenen Merkmale gelöst.

Beide Lösungen können durch entsprechende Konfiguration sowohl der Zentrale als auch der entsprechenden Melder als ODER-Verknüpfung miteinander kombiniert werden. Ein in den Alarmzustand gegangener Melder gibt dann Doppelblitze ab, wenn er seinen eigenen Alarmzustand erkannt hat und entweder von der Zentrale das erste Datentelegramm erhält, also jenes, das die Erzeugung von Einzelblitzen auslöst, wenn der Melder nicht in den Alarmzustand gegangen ist, oder das zweite Datentelegramm erhält, also jenes, das die Erzeugung von Doppelblitzen auslöst.

Die Pulsdauer eines Einzelblitzes kann zwischen etwa 5 und etwa 80 ms betragen, entsprechend einem Kompromiss zwischen einer physiologisch noch ausreichend deutlich wahrnehmbaren Helligkeit und der Forderung nach geringem Speiseleistungsbedarf.

Die Periodendauer des Blinktaktes kann zwischen etwa 0,5 und 8,0 s liegen, entsprechend dem für optische Warnsignale üblichen Rhytmus.

Um den Bedarf an Speiseleistung nicht zu erhöhen, hat jeder der zwei Blitze eines Doppelblitzes vorzugsweise etwa die halbe Pulsdauer des Einzelblitzes und eine Pulspause von ca. 10 bis 150 ms, entsprechend einer Gesamtdauer eines Doppelblitzes von minimal etwa 15 ms und maximal etwa 225 ms.

Die Treiberschaltung ist vorzugsweise so ausgelegt, dass sowohl die Einzelblitze als auch jeder der zwei Blitze eines Doppelblitzes aus einer Folge kurzer Blitzpulse bestehen, deren Pulsdauer zwischen 5µs und 50µs und deren Puls/Pausen-Verhältnis im Bereich von etwa 1:10 liegen.

Bevorzugt ist die Treiberschaltung so ausgelegt, dass sie eine abfallende Speisespannung durch eine Verlängerung der Pulsdauer der Blitzpulse kompensiert, die physiologisch als ein Einzelblitz bzw. ein Doppelblitz wahrgenommen werden. Durch diese Maßnahme bleibt der subjektive Helligkeitseindruck innerhalb des weiten, zulässigen Speisespannungsbereiches eines Melders unabhängig von der Speisespannung, die z.B. von 42 V am Anfang einer Meldelinie auf 8 V am Ende einer Meldelinie absinken kann.

Die Erfindung ist auch auf Gefahrenmeldeanlagen mit Funkmeldern anwendbar, bei denen sich ebenfalls das Problem der visuellen Erkennbarkeit des in den Alarmzustand gegangenen Melders stellt und gleichzeitig der Speiseleistungsbedarf mit Rücksicht auf die Lebensdauer der den jeweiligen Melder versorgenden Batterie klein gehalten werden muss.

Das Verfahren und die Gefahrenmeldeanlage nach der Erfindung werden nachfolgend anhand der Zeichnung erläutert, die sich auf ein vereinfachtes Ausführungsbeispiel bezieht. Es zeigt:
- Fig. 1: ein Blockdiagramm
- Fig. 2: zwei Signaldiagramme.

Figur 1 zeigt stark vereinfacht eine Gefahrenmeldeanlage, hier eine Brandmeldeanlage, die eine Brandmeldezentrale 1 umfasst, an die über eine zweiadrige Meldelinie 2a, 2b eine Anzahl von automatischen Meldern, z.B. Rauchmeldern und Handmeldern, die über einen Druckknopf ausgelöst werden, angeschlossen ist, von denen stellvertretend lediglich ein automatischer Brandmelder 3 dargestellt ist. An die Zentrale 1 können weitere Meldelinien angeschlossen sein. Die Meldelinien können, wie an sich bekannt, auch ringförmig geschlossen sein.

Die Brandmeldezentrale 1 umfasst, wie üblich, u.a. eine Speisespannungsversorgung 1.1 für die angeschlossenen Melder, einen Melderabfrageteil 1.2, eine Melderansteuerung 1.3 und eine Kommunikationsschnittstelle 1.4. Die üblichen, weiteren Komponenten, die für das Verständnis der Erfindung nicht notwendig sind, sind nicht dargestellt.

Die Brandmeldezentrale 1 kommuniziert mit dem Brandmelder 3 und allen weiteren Meldern bidirektional und einzeln über von den jeweiligen Kommunikationsschnittstellen gesendete und empfangene, adressierte Datentelegramme.

Der Brandmelder 3 umfasst eine Anzahl von Schaltungen, die ihre Betriebsspannung von einem an die Meldelinie 2a, 2b angeschlossenen Spannungsregler 31 beziehen. An die Meldelinie 2a, 2b ist des Weiteren eine Kommunikationsschnittstelle 32 angeschlossen. Diese ist mit einer Signalverarbeitungsschaltung 33, in der Regel in Form eines µ-Controllers verbunden, der u.a. wie üblich eine CPU mit RAM, ROM und EEPROM umfasst und Signale von einer Sensorik 34 erhält.

Die Sensorik 34 umfasst z.B. einen Temperaturfühler, eine Streulichtmesskammer und/oder einen Gassensor sowie die zugehörigen Steuer- und Auswerteschaltungen. Im Falle eines Handmelders tritt an die Stelle der Sensorik z.B. ein Druckknopf-Schaltkontakt.

Die Signalverarbeitungsschaltung 33 steuert u.a. eine Treiberschaltung 35 für eine Hochstrom-LED 36. Die Treiberschaltung 35 erhält ihre Betriebsspannung von dem Spannungsregler 31. Der Aufbau und die Arbeitsweise der Treiberschaltung sind aus der DE 10 2004 036 743 A1, Fig. 3 bekannt. Wenn an ihrem Eingang 35.1 ein von der Signalverarbeitungsschaltung 33 kommendes Steuersignal oder eine Steuerimpulsfolge anliegt, lässt die Treiberschaltung 35 die Hochstrom-LED 36 intensive Lichtblitze im Takt dieses Steuersignals abstrahlen. Dabei besteht jeder Lichtblitz aus einer großen Anzahl von sehr kurzen Blitzpulsen, die die Treiberschaltung bei an ihrem Eingang 35.1 anliegendem Steuersignal selbstschwingend erzeugt. Der zeitliche Verlauf des Steuersignals entspricht zugleich dem von einem Betrachter subjektiv oder physiologisch wahrgenommenen Lichtblitz bzw. den Lichtblitzen.

Die Signalverarbeitungsschaltung 33 erzeugt in einem ersten Betriebszustand ein Steuersignal S1 mit dem in Fig. 2 dargestellten zeitlichen Verlauf, wenn sie von der Brandmeldezentrale 1 über die Kommunikationsschnittstellen 1.4 und 32 einen aus einem ersten Datentelegramm abgeleiteten ersten Befehl erhält. Diesen dekodiert eine Befehlsverarbeitung 33.1 und legt ein Signal an einen ersten Eingang einer Ansteuerlogik 33.2, die daraufhin das Steuersignal S1 generiert, das aus einer Pulsfolge mit einer Pulsdauer von z.B. 40 ms und einer Pulsperiode von z.B. 1 s besteht. In diesem Takt strahlt die LED 36 daher Einzelblitze ab.

In einem zweiten Betriebszustand erzeugt hingegen die Signalverarbeitungsschaltung 33 über die Ansteuerlogik 33.2 ein Steuersignal S2 mit dem ebenfalls in Fig 2 dargestellten zeitlichen Verlauf, bei dem an die Stelle je eines Pulses ein Doppelpuls tritt, dessen Einzelpulse zusammen die gleiche Pulsdauer wie der Puls des Steuersignals S1 in Fig. 2 haben. Die Erzeugung der korrespondierenden Doppelblitze benötigt deshalb nicht mehr Speiseleistung als die Einzelblitze in Fig. 2.

In diesem zweiten Betriebszustand generiert die Ansteuerlogik 33.2 das Steuersignal S2 entweder dann, wenn sie an ihrem ersten Eingang (wie zuvor) von der Brandmeldezentrale 1 über die Befehlsverarbeitung 33.1 den ersten Befehl und an einem zweiten Eingang von einer Alarmentscheidungsschaltung 33.3 ein dem Alarmzustand entsprechendes Signal erhält, oder dann, wenn sie an ihrem ersten Eingang von der Brandmeldezentrale über die Befehlsverarbeitung 33.1 einen aus einem zweiten Datentelegramm abgeleiteten, zweiten Befehl erhält. In dieser Konfiguration gibt die Alarmentscheidungsschaltung 33.3 ihre Ausgangssignale nur an die Befehlsverarbeitung 33.1 aus. Die Brandmeldezentrale 1 sendet ihrerseits diesen zweiten Befehl in Form des zweiten Datentelegramms nur dann, wenn sie zuvor von dem Brandmelder 3 ein dessen Alarmzustand repräsentierendes Datentelegramm erhalten hat.

## Patentansprüche

1. Verfahren zur Identifizierung eines in den Alarmzustand gegangenen Gefahrenmelders unter einer Mehrzahl von über eine zweiadrige Meldelinie an eine Zentrale einer Gefahrenmeldeanlage angeschlossenen, einzeln adressierbaren Meldern, von denen zumindest einige eine Hochstrom-LED umfassen, die nach Aktivierung per Datentelegramm der Zentrale in einem vorgegebenen Blinktakt Lichtblitze als Einzelblitze abstrahlt, **dadurch gekennzeichnet, dass** der in den Alarmzustand gegangene Melder auf die Erzeugung von physiologisch wahrnehmbaren Doppelblitzen umgeschaltet und die Summe der Pulsdauern jedes Doppelblitzes in der gleichen Größenordnung wie die Pulsdauer eines Einzelblitzes gewählt wird.

2. Verfahren nach Anspruch 1, **dadurch gekennzeichnet, dass** der in den Alarmzustand gegangene Melder auf die Erzeugung von Doppelblitzen durch ein melderinternes, den Alarmzustand repräsentierendes Signal umgeschaltet wird.

3. Verfahren nach Anspruch 1, **dadurch gekennzeichnet, dass** der in den Alarmzustand gegangene Melder auf die Erzeugung von Doppelblitzen durch ein Datentelegramm der Zentrale umgeschaltet wird.

4. Verfahren nach einem der Ansprüche 1 bis 3, **dadurch gekennzeichnet, dass** der in den Alarmzustand gegangene Melder auf die Erzeugung von Doppelblitzen durch eine UND-Verknüpfung des melderinternen, den Alarmzustand repräsentierenden Signals und eines aus einem Datentelegramm der Zentrale abgeleiteten Signals umgeschaltet wird.

5. Verfahren nach einem der Ansprüche 1 bis 4, **dadurch gekennzeichnet, dass** die Doppelblitze zumindest etwa in dem gleichen Takt wie die Einzelblitze erzeugt werden.

6. Gefahrenmeldeanlage, insbesondere zur Durchführung des Verfahrens nach einem der Ansprüche 1 bis 5, mit einer Zentrale (1), die über mindestens eine zweiadrige Meldelinie (2a, 2b) mindestens einen adressierbaren Melder (3) mit seiner Speisespannung versorgt und mit ihm bidirektional über Datentelegramme kommuniziert, wobei der Melder mindestens einen für eine physikalische Größe empfindlichen Sensor (34) und eine Signalverarbeitungsschaltung (33) enthält, die bei Empfang eines ersten Datentelegramms von der Zentrale (1) eine Steuerimpulsfolge (S1) für eine Treiberschaltung (35) erzeugt, die eine leuchtstarke LED (36) in einem der Steuerimpulsfolge entsprechenden Blinktakt Lichtblitze abstrahlen lässt, **dadurch gekennzeichnet, dass** die Signalverarbeitungsschaltung (33) beim Empfang eines zweiten Datentelegramms eine zweite Steuerimpulsfolge (S2) erzeugt, die die Treiberschaltung (35) die LED (36) anstelle der Einzelblitze physiologisch wahrnehmbare Doppelblitze abstrahlen lässt, wobei die Summe der Pulsdauern jedes Doppelblitzes in der gleichen Größenordnung wie die Pulsdauer eines Einzelblitzes gewählt ist.

7. Gefahrenmeldeanlage, insbesondere zur Durchführung des Verfahrens nach einem der Ansprüche 1 bis 5, mit einer Zentrale (1), die über mindestens eine zweiadrige Meldelinie (2a, 2b) mindestens einen adressierbaren Melder (3) mit seiner Speisespannung versorgt und mit ihm bidirektional über Datentelegramme kommuniziert, wobei der Melder (3) mindestens einen für eine physikalische Größe empfindlichen Sensor (34) und eine Signalverarbeitungsschaltung (33) enthält, die bei Empfang eines ersten Datentelegramms von der Zentrale eine Steuerimpulsfolge (S1) für eine Treiberschaltung (35) erzeugt, die eine leuchtstarke LED (36) in einem der Steuerimpulsfolge (S1) entsprechenden Blinktakt Lichtblitze abstrahlen lässt, **dadurch gekennzeichnet, dass** die Signalverarbeitungsschaltung (33) eine logische UND-Verknüpfung eines den Alarmzustand des Melders (3) repräsentierenden Signals mit einem aus dem ersten Datentelegramm dekodierten Signal vornimmt und dass die Signalverarbeitungsschaltung (33) bei erfüllter UND-Bedingung eine zweite Steuerimpulsfolge (S2) erzeugt, die die Treiberschaltung (35) die LED (36) anstelle der Einzelblitze physiologisch wahrnehmbare Doppelblitze abstrahlen lässt, wobei die Summe der Pulsdauern jedes Doppelblitzes in der gleichen Größenordnung wie die Pulsdauer eines Einzelblitzes gewählt ist.

8. Gefahrenmeldeanlage nach Anspruch 6 oder 7, **dadurch gekennzeichnet, dass** die Pulsdauer des Einzelblitzes etwa 5 bis 80 ms beträgt.

9. Gefahrenmeldeanlage nach einem der Ansprüche 6 bis 8, **dadurch gekennzeichnet, dass** die Periodendauer des Blinktaktes etwa 0,5 bis 8,0 s beträgt.

10. Gefahrenmeldeanlage nach einem der Ansprüche 6 bis 9, **dadurch gekennzeichnet, dass** jeder der zwei Blitze eines Doppelblitzes etwa die halbe Pulsdauer des Einzelblitzes und eine Pulspause von ca. 10 bis 150 ms hat, entsprechend einer Gesamtdauer eines Doppelblitzes von minimal etwa 15 ms und maximal etwa 225 ms.

11. Gefahrenmeldeanlage nach einem der Ansprüche 6 bis 10, **dadurch gekennzeichnet, dass** die Treiberschaltung (35) die Einzelblitze und die Doppelblitze jeweils aus einer raschen Folge von kurzen Blitzpulsen zwischen 5µs und 50µs mit einem Puls/Pausenverhältnis von etwa 1:10 selbstschwingend erzeugt.

## Claims

1. Method for identifying a danger warning device having entered an alarm state from among a plurality of individually addressable warning devices connected by means of a two-wire warning line to a control centre of a danger warning system, at least some of said warning devices comprising a full-load LED which, after activation by data telegram from the control centre, emits flashes of light as single flashes in a predetermined flashing cycle, **characterised in that** the warning device having entered the alarm state is switched to generate physiologically perceptible double flashes, and the sum of the pulse durations of each double flash is selected to be in the same order of magnitude as the pulse duration of an individual flash.

2. Method according to claim 1, **characterised in that** the warning device having entered the alarm state is switched to generate double flashes by a signal within the warning device representing the alarm state.

3. Method according to claim 1, **characterised in that** the warning device having entered the alarm state is switched to generate double flashes by a data telegram from the control centre.

4. Method according to any of claims 1 to 3, **characterised in that** the warning device having entered the alarm state is switched to generate double flashes by an AND-operation of the signal within the warning device representing the alarm state and of a signal derived from a data telegram from the control centre.

5. Method according to any of claims 1 to 4, **characterised in that** the double flashes are generated in at least substantially the same cycle as the single flashes.

6. Warning device system, in particular for carrying out the method according to any of claims 1 to 5, comprising a control centre (1) which supplies at least one addressable warning device (3) with its supply voltage via at least one two-wire warning line (2a, 2b) and communicates bidirectionally with said warning device by means of data telegrams, the warning device containing at least one sensor (34) that is sensitive to a physical quantity and a signal processing circuit (33) which, upon receiving a first data telegram from the control centre (1), generates a control pulse sequence (S1) for a drive circuit (35) which makes a luminous LED (36) emit flashes of light in a flashing cycle corresponding to the control pulse sequence, **characterised in that** upon receiving a second data telegram, the signal processing circuit (33) generates a second control pulse sequence (S2), which causes the drive circuit (35) to make the LED (36) emit physiologically perceptible double flashes instead of single flashes, the sum of the pulse durations of each double flash being selected to be in the same order of magnitude as the pulse duration of a single flash.

7. Warning device system, in particular for carrying out the method according to any of claims 1 to 5, comprising a control centre (1) which supplies at least one addressable warning device (3) with its supply voltage via at least one two-wire warning line (2a, 2b) and communicates bidirectionally with said warning device by means of data telegrams, the warning device (3) containing at least one sensor (34) that is sensitive to a physical quantity and a signal processing circuit (33) which, upon receiving a first data telegram from the control centre, generates a control pulse sequence (S1) for a drive circuit (35) which makes a luminous LED (36) emit flashes of light in a flashing cycle corresponding to the control pulse sequence (S1), **characterised in that** the signal processing circuit (33) performs a logical AND-operation on a signal representing the alarm state of the warning device (3) and a signal decoded from the first data telegram, and **in that**, if the AND-condition is met, the signal processing circuit (33) generates a second control pulse sequence (S2), which causes the drive circuit (35) to make the LED (36) emit physiologically perceptible double flashes instead of single flashes, the sum of the pulse durations of each double flash being selected to be in the same order of magnitude as the pulse duration of a single flash.

8. Danger warning system according to either claim 6 or claim 7, **characterised in** the pulse duration of the single flash is approximately 5 to 80 ms.

9. Danger warning system according to any of claims 6 to 8, **characterised in that** the period of the flashing cycle is approximately 0.5 to 8.0 s.

10. Danger warning system according to any of claims 6 to 9, **characterised in that** each of the two flashes of a double flash has substantially half the pulse duration of the single flash and a pulse pause of approximately 10 to 150 ms, corresponding to a total duration of a double flash of a minimum of approximately 15 ms and a maximum of approximately 225 ms.

11. Danger warning system according to any of claims 6 to 10, **characterised in that** the drive circuit (35) generates in a free-running manner each of the single flashes and double flashes from a rapid sequence of short flash pulses between 5 µs and 50 µs at a pulse/pause ratio of approximately 1:10.

## Revendications

1. Procédé servant à identifier un avertisseur de danger passé en état d'alerte parmi une pluralité d'avertisseurs adressables individuellement, raccordés, par l'intermédiaire d'une ligne de signalisation à deux voies, à une centrale d'un système avertisseur de danger, au moins quelques-uns desdits avertisseurs comprenant une LED à courant fort, qui émet, en tant qu'éclairs simples, des éclairs de lumière une fois la centrale activée par un télégramme de données, à une fréquence de clignotement prédéfinie, **caractérisé en ce que** l'avertisseur passé en état d'alerte est commuté suite à la production d'éclairs doubles perceptibles physiologiquement, et **en ce que** la somme des durées d'impulsions de chaque double éclair est choisie dans le même ordre de grandeur que la durée d'impulsions d'un éclair simple.

2. Procédé selon la revendication 1, **caractérisé en ce que** l'avertisseur passé en état d'alerte est commuté suite à la production de doubles éclairs par un signal propre à l'avertisseur, représentant l'état l'alerte.

3. Procédé selon la revendication 1, **caractérisé en ce que** l'avertisseur passé en état d'alerte est commuté suite à la production de doubles éclairs par un télégramme de données de la centrale.

4. Procédé selon l'une quelconque des revendications 1 à 3, **caractérisé en ce que** l'avertisseur passé en état d'alerte est commuté suite à la production de doubles éclairs par une liaison ET du signal propre à l'avertisseur, représentant l'état d'alerte et suite à la production d'un signal issu d'un télégramme de données de la centrale.

5. Procédé selon l'une quelconque des revendications 1 à 4, **caractérisé en ce que** les doubles éclairs sont produits au moins approximativement à la même fréquence que les éclairs simples.

6. Equipement de signalisation de danger, en particulier servant à la mise en oeuvre du procédé selon l'une quelconque des revendications 1 à 5, comprenant une centrale (1) qui alimente au moins un avertisseur (3) adressable avec sa tension d'alimentation par l'intermédiaire d'au moins une ligne de signalisation à deux voies (2a, 2b) et qui communique avec lui de manière bidirectionnelle par l'intermédiaire de télégramme de données dans lequel l'avertisseur comporte au moins un capteur (34) sensible à une grandeur physique et un circuit de traitement de signal (33), qui produit, à réception d'un premier télégramme de données par la centrale (1), une séquence d'impulsions de commande (S1) pour un circuit de commande (35), qui laisse une LED à haute luminosité (36) émettre des éclairs de lumière à une fréquence de clignotement correspondant à la séquence d'impulsions de commande, **caractérisé en ce que** le circuit de traitement de signal (33) produit à réception d'un deuxième télégramme de données une deuxième séquence d'impulsions de commande (S2), et **en ce que** le circuit de commande (35) laisse la LED (36) émettre, en lieu et place des éclairs simples, des doubles éclairs perceptibles physiologiquement, dans lequel la somme des durées d'impulsions de chaque double éclair est choisie dans le même ordre de grandeur que la durée d'impulsions d'un éclair simple.

7. Equipement de signalisation de danger, en particulier servant à la mise en oeuvre du procédé selon l'une quelconque des revendications 1 à 5, comprenant une centrale (1), qui alimente avec sa tension d'alimentation au moins un avertisseur (3) adressable par l'intermédiaire d'au moins une ligne de signalisation à deux voies (2a, 2b) et qui communique avec ledit avertisseur de manière bidirectionnelle par l'intermédiaire de télégrammes de données, dans lequel l'avertisseur (3) comporte au moins un capteur (34) sensible à une grandeur physique et un circuit de traitement de signal (33), qui, à réception d'un premier télégramme de données par la centrale, produit une séquence d'impulsions de commande (S1) pour un circuit de commande (35), qui laisse une LED à forte luminosité (36) émettre, selon une fréquence de clignotement correspondant à la séquence d'impulsions de commande (S1), des éclairs de lumière, **caractérisé en ce que** le circuit de traitement de signal (33) effectue une liaison logique ET entre un signal représentant l'état d'alerte de l'avertisseur (3) et un signal décodé en provenance du premier télégramme de données, et en ce le circuit de traitement de signal (33) produit, une fois la condition ET remplie, une deuxième séquence d'impulsions de commande (S2), et **en ce que** le circuit de commande (35) laisse la LED (36) émettre, en lieu et place des éclairs simples, des doubles éclairs perceptibles physiologiquement, dans lequel la somme des durées d'impulsions de chaque double éclair est choisie dans le même ordre de grandeur que la durée d'impulsions d'un éclair simple.

8. Equipement de signalisation de danger selon la revendication 6 ou 7, **caractérisé en ce que** la durée d'impulsions de l'éclair simple est comprise environ entre 5 et 80 ms.

9. Equipement de signalisation de danger selon l'une quelconque des revendications 6 à 8, **caractérisé en ce que** la durée des périodes de la fréquence de clignotement est comprise environ entre 0,5 et 8,0 s.

10. Equipement de signalisation de danger selon l'une quelconque des revendications 6 à 9, **caractérisé en ce que** chacun des deux éclairs d'un double éclair présente approximativement la moitié de la durée d'impulsions de l'éclair simple et une pause d'impulsions comprise entre env. 10 et 150 ms, correspondant à une durée totale d'un double éclair de minimum environ 15 ms et de maximum environ 225 ms.

11. Equipement de signalisation de danger selon l'une quelconque des revendications 6 à 10, **caractérisé en ce que** le circuit de commande (35) produit de manière auto-oscillante les éclairs simples et les doubles éclairs respectivement à partir d'une séquence rapide de brèves impulsions d'éclair entre 5 µs et 50 µs présentant un rapport impulsions/pauses d'environ 1:10.
